# EUROPÄISCHE PATENTSCHRIFT

(11) **EP 0 742 731 B1**
(45) Veröffentlichungstag und Bekanntmachung des Hinweises auf die Patenterteilung: **06.08.1997**
(21) Anmeldenummer: 95905549.2
(22) Anmeldetag: 15.01.1995
(51) Int. Cl.: A63B 51/00

(54) **VORRICHTUNG UND VERFAHREN ZUM AUSRICHTEN VON SAITEN EINES GEFLECHTES**
PROCESS AND DEVICE FOR ALIGNING INTERWOVEN STRINGS OF A RACKET
PROCEDE ET DISPOSITIF D'ALIGNEMENT DES CORDES D'UN TAMIS DE RAQUETTE

(30) Priorität: 19.01.1994 DE 4401445
(43) Veröffentlichungstag der Anmeldung: 20.11.1996
(73) Patentinhaber: Harren, Ernst-Diethelm, 52146 Würselen (DE); Bangert, Christian, 52066 Aachen (DE)
(72) Erfinder: Harren, Ernst-Diethelm, 52146 Würselen (DE); Bangert, Christian, 52066 Aachen (DE)
(74) Vertreter: Hinz, Claus-Dieter, Dipl.-Ing. Walther, Walther & Hinz, Patentanwälte - European Patent Attorneys
(86) Internationale Anmeldenummer: DE9500052
(87) Internationale Veröffentlichungsnummer: WO9519816

(56) Entgegenhaltungen:
- WO-A-89/06994
- DE-U- 8 706 103
- DE-U- 8 801 337
- FR-A- 2 661 102

## Beschreibung

Die Erfindung betrifft eine erste Vorrichtung zum Ausrichten von Saiten eines Geflechtes mit einer Grundplatte und einer Anzahl von Richtelementen, wobei das Richtelement als ein dünnes Plättchen ausgebildet ist, welches die Saiten nahe ihrem Kreuzpunkt angreift, eine zweite Vorrichtung zum Ausrichten von Saiten eines Geflechtes mit einer Grundplatte und einer Anzahl von Richtelementen, wobei das Richtelement einen sich verjüngenden Richtbereich zum Ausrichten der Saiten aufweist, der parallel zur Grundplatte derart gekrümmt ausgebildet ist, daß das Richtelement die zu richtende Saite nahezu punktförmig berührt, sowie einen die mindestens eine Saite haltenden, nahezu senkrecht zur Grundplatte ausgerichteten Haltebereich mit zwei parallel zueinander angeordneten Flachseiten aufweist, eine dritte Vorrichtung zum Ausrichten von Saiten eines Geflechtes mit einer Grundplatte und einer Anzahl in der Kontur halbelliptisch, halbkreisförmig oder spitzbogenförmig verjüngend ausgebildeten Richtelementen und ein Verfahren zum Ausrichten von Saiten eines Geflechtes mit einer Richtvorrichtung, bei dem die Richtvorrichtung zuerst mit seinen Richtelementen in das Geflecht hineingedrückt wird.

Eine derartige erste Vorrichtung ist aus der DE-GM 88 01 337, ein derartiges Verfahren und eine derartige zweite Vorrichtung ist aus der US 4,733,866 und ein derartiges Verfahren und eine derartige dritte Vorrichtung ist aus der FR 2.661.102 bekannt.

Die Bespannung von Schlägern für Ballspiele, zum Beispiel Tennisschläger, Squashschläger, Badmintonschläger und dergleichen ändert sich im Laufe des Spieles durch das Verschieben der einzelnen Saiten des Geflechtes in Folge der Krafteinwirkung des Balles. Durch die verschobenen Saiten ändert sich die Qualität der Bespannung in unerwünschter Weise. Daher kann man immer wieder beobachten, daß die Spieler in einer Spielpause mit ihren Fingern versuchen, die Saiten zurechtzurücken, was jedoch nur unzureichend gelingt.

In der Vergangenheit sind bereits Vorrichtungen vorgeschlagen worden, die die Saiten eines Geflechtes, insbesondere von Tennisschlägern, ausrichten sollen. Die wichtigsten werden im Folgenden kurz diskutiert:

Aus der DE-GM 88 01 337 ist eine Vorrichtung zum Aussrichten der Saitenbespannung eine Schlägers bekannt, die die Saiten in ihren Kreuzpunkten angreift. Hierbei sind aus Plättchen bestehende Richtelemente mit abgeflachten Schrägseiten auf einer Grundplatte angeordnet. Die Richtelemente sind dabei derart abgeflacht, daß das Plättchen eine dreieckige Außenkontur aufweist. Die Plättchen sind dabei so auf der Grundplatte angeordnet, daß sie jedes zweite Fenster einer Reihe und einer Spalte besetzen.

Diese Richtvorrichtung ist nicht in der Lage, die Saiten eines Tennisschlägers mit der erforderlichen Präzision zu richten, da es nicht gelingt, die Saiten bis an die Grundplatte heranzuführen. Die Saiten werden zwar im Randbereich der Bespannung bis an die Grundplatte geführt, jedoch im wichtigsten Bereich, nämlich im Zentrum der Bespannung gelingt dies nicht, denn die auf die Saite einwirkende Kraft bewirkt, daß diese sich Aufgrund ihrer Elastizität längt und von der Grundplatte wegwölbt. Somit verbleibt jede Saite im Zentrum des Geflechtes einige Millimeter von der Grundplatte entfernt und ein präzises Ausrichten der Saiten ist nicht möglich.

Ein zweites Problem besteht darin, daß die geneigten Schrägflächen des Plättchens mit den Seitenflächen eine scharfe Kante bilden die zu Beschädigungen an den Saiten, ja bis zum durchtrennen derselben führen kann.

Aus der US-4,733,866 ist ein tragbarer Saitenausrichter für Tennisschläger bekannt, der die zu richtende Saite nahezu punktförmig berührt, wobei der Angriffspunkt etwa mittig zwischen zwei benachbarten Kreuzknoten liegt. Dieser Saitenausrichter weist in einer einzigen Reihe angeordnete, voneinander beabstandete Richtelemente auf. Diese Richtelemente haben einen im Querschnitt quadratischen Fußbereich mit senkrecht zur Grundfläche angeordneten Seitenflächen und einen Kopfbereich, der entweder geschoßförmig oder pyramidenförmig mit gekrümmten Wandflächen ausgebildet ist. Dabei ist an der Übergangsstelle zwischen Kopf- und Fußbereich eine Kante ausgebildet.

Aus der FR-2,661,102 ist eine Saitenrichtvorrichtung bekannt, die nur drei Reihen und fünf Spalten aufweist und bei der die rotationssymmetrisch ausgebildeten Richtelemente zylindrisch-spitzbogenförmig ausgebildet sind und mit sehr viel Spiel an der Grundplatte befestigt sind.

Die einzelnen Maschen oder Fenster insbesondere einer Tennisschlägerbespannung sind normalerweise rechteckig und unterschiedlich groß und entsprechen somit nicht dem quadratischen (US 4,733,866) bzw. kreisrunden (FR-2,661,102) Querschnitt der Richtelemente. Somit ist es mit den vorbekannten Richtvorrichtungen nicht möglich, die Bespannung in die exakte Ursprungsform zurück zu versetzen, da die Richtelemente die sich gegenüberliegenden Saiten einer Masche derart ausrichten, daß eine quadratische Masche entsteht. Dies entspricht aber nicht dem Sollabstand der Saiten. Vielmehr besteht die Gefahr, daß die Saiten durch Richtelemente, die zumindest in einer Richtung größer als die Masche sind, noch weiter in der unerwünschten Weise ausgelenkt werden. Folglich kann die ursprünglich vorhandene Schlagqualität durch die bekannten Richtvorrichtungen nicht wiederhergestellt werden.

Auch das vorgeschlagene, wiederholte Einführen der Richtvorrichtung in die Bespannung, selbst wenn die Richtvorrichtung dabei verdreht oder verschoben wird, kann die Saiten nur grob richten.

Daher liegt der Erfindung die Aufgabe zugrunde, eine Vorrichtung und ein Verfahren zum Ausrichten von Saiten eines Geflechtes zu schaffen, welche die Saiten des Geflechtes in einfacher Weise, präzise, schnell, ohne großen Kraftaufwand und ohne die Saiten zu beschädigen richtet.

Als technische Lösung dieser Aufgabe wird vorgeschlagen, die Eingangs genannte, erste Vorrichtung (DE-GM 88 01 337) dahingehend weiterzubilden, daß das Richtelement gerundet ausgebildete Schmalseiten aufweist, daß die Schmalseiten einen ellipsen- oder kreissegmentförmig ausgebildeten Richtbereich zum Ausrichten der Saiten und einen Haltebereich zum Halten der bereits ausgerichteten Saiten aufweisen, wobei der Haltebereich zumindest nahezu senkrecht zur Grundplatte angeordnete Schmalseiten aufweist, und wobei der Richtbereich nahtlos in den Haltebereich übergeht.

Als Richtbereich ist der Bereich des Richtelementes zu verstehen, der während des Ausrichtens mit der zu Richtenden Saite in Berührung kommt, wohingegen der Haltebereich der Bereich ist, in dem sich die Saite nach im wesentlichen vollendetem Ausrichtvorgang befindet.

Zum Haltebereich gehört erfindungsgemäß unter anderem auch der Bereich einer Ellipse oder eines Halbkreises oder dergleichen, dessen Tangente nahezu senkrecht zur Grundplatte verläuft.

Ausgehend von der DE-GM 88 01 337 hat diese erste Vorrichtung den Vorteil, daß die zu richtende Saite durch den elliptisch oder kreissegmentförmig ausgebildeten Richtbereich und durch den nahtlosen Übergang vom Richt- in den Haltebereich gleichmäßig gerichtet wird. Dadurch wird die zum Ausrichten aufzuwendende Arbeit über den gesamten Richtvorgang verteilt, so daß die maximal aufzubringende Kraft gering ist.

Die Ausbildung eines Haltebereiches an dem der Grundplatte zugewandten Ende des Plättchens hat den Vorteil, daß hiermit ein präzises Ausrichten der Saiten erreicht wird, denn durch die Ausbildung des Haltebereiches mit seinen nahezu senkrecht zur Grundplatte angeordneten Seitenwänden wird gewährleistet, daß die Saiten am Ende des Richtvorganges überall den Haltebereich erreicht haben und sich in ihrer ausgerichteten Position befinden, selbst wenn sie Aufgrund der Geflechtwölbung nicht überall an der Grundplatte anliegen.

Weitere Vorteile der erfindungsgemäßen Richtvorrichtung bestehen einerseits darin, daß solche Richtelemente diagonal in ein Fenster des Geflechtes eingesetzt werden können um durch die Schmalseite des Plättchens beide Saiten eines Kreuzpunktes annähernd gleichzeitig zu richten, was zu einer Verringerung der benötigten Kraft und zu einer präziseren Ausrichtung beiträgt und andererseits darin, daß aufgrund der gerundeten Schmalseiten eine Beschädigung der Saiten durch scharfkantige Richtelemente vermieden wird.

Weil einige Fenster eine fast gleichlange Diagonale haben, obwohl sie verschiedene Abmaße aufweisen, besteht ein weiterer Vorteil des Plättchens darin, daß jedes Plättchen in mehrere Fenster paßt und nicht so viele Plättchen unterschiedlicher Größe benötigt werden um sämtliche Fenster der Bespannung zu richten.

Als weitere technische Lösung dieser Aufgabe wird vorgeschlagen, die Eingangs genannte, zweite Vorrichtung (US 4,733,866) dahingehend weiterzubilden, daß der Richtbereich senkrecht zur Grundplatte ellipsen- oder kreissegmentförmig ausgebildet ist, daß der Haltebereich zwei die Flachseiten verbindenden Querseiten aufweist, die derart gekrümmt ausgebildet sind, daß sie die zu richtenden Saiten nahezu punktförmig berühren, daß die Flachseiten höher als die Querseiten reichen, und daß der Richtbereich nahtlos in die gekrümmt ausgebildete und nahezu senkrecht zur Grundplatte angeordnete Querseite übergeht.

Eine nahezu punktförmige Berührung ist dann gegeben, wenn die Berührungsstelle des Richtelementes nicht eine scharfe bzw. spitze Kante, sondern eine stumpfe, mit einem gewissen Radius ausgebildete Kante bildet, denn eine scharfe bzw. spitze Kante kann zu Beschädigungen an der zu richtenden Saite führen.

Als andere technische Lösung dieser Aufgabe wird vorgeschlagen, die Eingangs genannte, dritte Vorrichtung (FR 2.661.102) dahingehend weiterzubilden, daß zumindest ein parallel zur Grundplatte befindlicher Querschnitt des Richtelementes eine im wesentlichen elliptische Form aufweist, wobei das Richtelement vorzugsweise in seinem oberen Abschnitt im Querschnitt kreisförmig und in seinem unteren Abschnitt im Querschnitt elliptisch ausgebildet ist.

Auch diese Ausführungsform berührt die zu richtende Saite aufgrund des elliptischen Querschnittes im wesentlichen punktförmig.

Eine nach dieser technischen Lehre ausgebildete zweite oder dritte Vorrichtung hat den Vorteil, daß der zum Richten des Geflechtes erforderliche Kraftaufwand minimiert ist. Einerseits wird durch die punktförmige Berührung zwischen Saite und Richtelement eine Verringerung der Reibungsfläche und somit eine Senkung des zum Richten des Geflechtes erforderlichen Kraftaufwandes erziehlt und andererseits wird durch den nahtlosen, also gleichmäßigen, Übergang zwischen Richt- und Haltebereich der zum Richten erforderliche Kraftaufwand weiter gesenkt, weil die Saite nunmehr gleichmäßig in ihre Ausgangslage zurückversetzt wird.

In einer bevorzugten Ausführungsform ist der Grundriß des Richtelementes als Ellipse ausgebildet, wobei die Achsen der Ellipse zumindest im wesentlichen dem Sollabstand zweier sich gegenüberliegender, zu richtender Saiten entspricht. Dies hat den Vorteil, daß sich die Saiten zum Ende des Richtvorganges hin, wenn sie im Haltebereich angelangt sind, bereits in ihrer Sollposition befinden.

In einer anderen bevorzugten Ausführungsform geht der obere, kreisförmige Querschnitt nahtlos in den unteren, elliptischen Querschnitt über. Dies hat den Vorteil, daß die Saiten gleichmäßig und ohne großen Kraftaufwand gerichtet werden können.

Als weitere technische Lösung der erfindungsgemäßen Aufgabe wird vorgeschlagen, das Eingangs genannte Verfahren (US 4,733,866) dahingehend weiterzubilden, daß die Richtelemente zunächst zwei sich gegenüberliegende erste Saiten erfassen und diese im wesentlichen in ihre ursprüngliche Position ausrichten, bevor die anderen beiden, sich gegenüberliegenden Saiten durch dasselbe Richtelement erfaßt und ausgerichtet werden, wobei die beiden ersten Saiten im wesentlichen in ihrer Position gehalten werden während die anderen beiden Saiten ausgerichtet werden.

Eine nach dieser technischen Lehre ausgebildete zweite und dritte Vorrichtung und ein nach dieser technischen Lehre ausgeführtes Verfahren haben gegenüber der US 4,733,866 bzw. der Fr 2.661.102 den Vorteil, daß maximal zwei Saiten, in der Regel die in einem Fenster sich gegenüberliegenden Saiten, gleichzeitig gerichtet werden. Dabei wird zunächst das erste Saitenpaar vom Richtelement erfaßt und in seine ursprüngliche Lage zurückversetzt, bevor das andere Saitenpaar erfaßt wird, und ebenfalls in seine ursprüngliche Lage versetzt wird. Demzufolge ist die zum Richten erforderliche Kraft nicht gleichzeitig, sondern nacheinander aufzubringen. Zwar können sich zeitliche Überschneidungen ergeben, jedoch wird die Hauptarbeit zum Verschieben des zweiten Saitenpaares erst anfallen, nachdem die Hauptarbeit zum Verschieben des ersten Saitenpaares getan ist. Durch die zeitliche Trennung wird auch der zum Richten maximal erforderliche Kraftaufwand gesenkt.

In einer bevorzugten Ausführungsform der erfindungsgemäßen ersten oder zweiten Vorrichtung weist das Richtelement eine halbelliptische, halbkreisförmige oder spitzbogenförmige Kontur auf. Zur Ausbildung eines Haltebereiches für die bereits im wesentlichen gerichtete Saite ist es erfindungsgemäß ausreichend, daß die an die Halbellipse, den Halbkreis oder den Spitzbogen angelegte Tangente nahezu senkrecht zur Grundplatte verläuft.

Dies hat den Vorteil, daß das Richtvorrichtung einfach herzustellen ist. Insbesondere ist es hierdurch möglich, die Richtvorrichtung im Spritzgußverfahren herzustellen, da die im Spritzguß schwer zu realisierenden senkrecht zueinander angeordneten Flächen entfallen.

Eine vorteilhafte Ausführungsform der erfindungsgemäßen Vorrichtung erstreckt sich über die gesamte Bespannungsfläche. Dies hat den Vorteil, daß die Richtvorrichtung nur ein einziges Mal in die Bespannung eingeführt werden muß, um diese zu richten.

In einer weiteren vorteilhaften Ausführungsform der erfindungsgemäßen Vorrichtung weist jedes Richtelement eine auf sein Fenster zugeschnittene Größe auf. Die einzelnen Richtelemente haben unterschiedliche Abmaße in Länge und Breite, damit sie paßgenau in das entsprechende Fenster des Geflechtes eingesetzt werden können. Dies hat den Vorteil, daß das Geflecht sehr präzise gerichtet wird, ohne das dazu ein großer Kraftaufwand erforderlich ist.

Um die Bespannung ordnungsgemäß zu richten ist es vollkommen ausreichend, wenn in jeder Reihe bzw. Spalte nur jedes fünfte oder siebte Fenster mit einem Richtelement versehen ist. Dies senkt den erforderlichen Kraftaufwand und die Herstellungskosten noch weiter.

Davon abweichend ist es aber auch denkbar mehr oder weniger Richtelemente vorzusehen. Wieviele Richtelemente und welche Form der Richtelemente verwendet werden hängt aber vom konkreten Einzelfall ab, da jeder Spieler die Bespannung seines Schlägers unterschiedlich stark beansprucht. Als Faustregel gilt: Je geringer die Beanspruchung des Geflechtes und je häufiger gerichtet wird, desto weniger Richtelemente werden benötigt.

Es ist auch denkbar in einer erfindungsgemäßen Vorrichtung verschiedene Sorten von Richtelementen vorzusehen.

Die erfindungsgemäße Vorrichtung ist leicht zu transportieren und einfach in der Handhabung und kann vorteilhaft zum Richten der Bespannung eines Schlägers für Ballspiele, zum Beispiel eines Tennisschlägers, eines Squashschlägers, eines Badmintonschlägers, usw. eingesetzt werden.

Die erfindungsgemäße Vorrichtung kann nach dem Richten im Geflecht verbleiben und mit dem Schläger zusammen in der dazugehörigen Hülle gelagert und transportiert werden. Dies hat den Vorteil, daß das Geflecht permanent in seiner Ursprungslage gehalten wird.

Auch Industriegeflechte, wie Siebe, Filter, Reusen usw. können mit der erfindungsgemäßen Vorrichtung in vorteilhafter Weise gerichtet werden.

Die erfindungsgemäße Vorrichtung kann auch zum Säubern von Geflechten oder Gittern vorteilhaft verwendet werden.

Die erfindungsgemäße Vorrichtung setzt sich zusammen aus einer Grundplatte, einer Anzahl von auf der Grundplatte zu fixierenden Richtelementen und gegebenenfalls einem Handgriff oder einer Gegenplatte.

In einer anderen bevorzugten Ausführungsform ist die Grundplatte in einem Randbereich, in dem kein Richtelement vorgesehen ist, um 5° bis 45°, vorzugsweise 15°, abgewinkelt. Dies hat den Vorteil, daß der Spieler die Richtvorrichtung an dieser Stelle bequem greifen und aus dem Geflecht herausziehen kann.

Da jedes Geflecht seine eigene Struktur, insbesondere jeder Schläger seine eigene Bespannung hat, wird für jedes Geflecht bzw. für jede Bespannung eine eigene, individuell gestaltete Richtvorrichtung benötigt. Dies wird beispielsweise dadurch erreicht, daß für jeden Schlägertyp bzw. für jede Schlägerbespannung eine eigene Richtvorrichtung hergestellt wird. Für serienmäßig hergestellte Geflechte, insbesondere bei Schlägerbespannungen, ist es zweckmäßig, die Richtvorrichtung einstückig, zum Beispiel im Spritzgußverfahren, anzufertigten.

Eine derart für das jeweilige Geflecht individuell hergestellte Richtvorrichtung kann dann beliebig oft zum Richten des Geflechtes verwendet werden. Sie wird dauerhaft ein einfaches, schnelles und präzises Richten der Saiten ohne großen Kraftaufwand gewährleisten. Die erfindungsgemäße Richtvorrichtung kann nicht nur bei Geflechten mit senkrecht zueinander verlaufenden Saiten, d.h. mit rechteckigen Fenstern, vorteilhaft eingesetzt werden, sondern auch bei Geflechten mit dreieckigen oder rautenförmigen Fenstern.

Weiter Merkmale der Erfindung ergeben sich aus der folgenden Beschreibung mindestens einer Ausführungsform der Erfindung in Verbindung mit den Ansprüchen und der Zeichnung. Die einzelnen Merkmale können je für sich oder zu mehreren bei Ausführungsformen der Erfindung verwirklicht sein.

In der Zeichnung sind Ausführungsformen der Erfindung dargestellt. Es zeigt
- Fig. 1: eine perspektivische Explosiondarstellung einer Ausführungsform einer erfindungsgemäßen Richtvorrichtung;
- Fig. 2: eine perspektivische Ansicht einer Ausführungsform eines Richtelementes einer erfindungsgemäßen Richtvorrichtung;
- Fig. 3: eine Draufsicht des Richtelementes gemäß Fig. 2;
- Fig. 4: eine perspektivische Ansicht einer anderen Ausführungsform eines Richtelementes einer erfindungsgemäßen Richtvorrichtung;
- Fig. 5: eine Draufsicht des Richtelementes gemäß Fig. 4;
- Fig. 6: eine perspektivische Ansicht einer weiteren Ausführungsform eines erfindungsgemäßen Richtelementes;
- Fig. 7: eine perspektivische Ansicht noch einer weiteren Ausführungsform eines erfindungsgemäßen Richtelementes;
- Fig. 8: die Anpassungsmöglichkeiten des Richtelementes gemäß Fig. 6;
- Fig. 9: die Auslenkung einer Saite während des Richtvorganges mit einem Richtelement gemäß Fig. 2 oder Fig. 4;
- Fig. 10: eine perspektivische Ansicht eines Ausschnitts einer Ausführungsform einer erfindungsgemäßen Richtvorrichtung;
- Fig. 11: eine perspektivische Ansicht eines Ausschnitts einer anderen Ausführungsform einer erfindungsgemäßen Richtvorrichtung.

Die einzelnen Figuren der Zeichnung zeigen die Richtvorrichtung teilweise stark schematisiert und sind nicht maßstäblich zu verstehen.

Fig. 1 zeigt eine Richtvorrichtung 1 kurz vor dem Eindrücken in die Bespannung 2 eines Tennisschlägers 3.

Die in Fig. 1 abgebildetete Ausführungsform der Richtvorrichtung 1 zum Richten von Saiten 4, 4', 5, 5, eines Geflechtes 2 weist eine ebene Grundplatte 6, eine Anzahl von in mehreren Reihen 7 und Spalten 8 angeordneten Richtelementen 10 und einen nicht dargestellten Handgriff auf. Diese Richtvorrichtung 1 wird beispielsweise zum Richten der Bespannung eines Tennischlägers 3 eingesetzt.

Die Geometrie der Grundplatte 6 ist dem Tennisschläger 3 angepasst, d. h. sie ist eben ausgeführt und hat eine der Hauptschlagfläche des Tennisschlägers 3 entsprechende Kontur, so daß die Bespannung 2 mit einem Richtvorgang gerichtet werden kann.

In der in Fig. 1 abgebildeten Ausführungsform ist die Richtvorrichtung 1 einstückig ausgeführt. In einer anderen, nicht dargestellten Ausführungsform sind die Richtelemente 10 unlösbar auf der Grundplatte 6 aufgeklebt.

Die Figuren 2 und 3 zeigen eine Ausführungsform eines Richtelements 20 mit einer halbelliptischen Kontur. Zwei zueinander und zur Längsachse parallele Flachseiten 21 bilden zusammen mit zwei die Flachseiten 21 verbindenden, gekrümmt ausgebildeten Querseiten 22 den Haltebereich 23. Die Querseiten 22 sind derart gekrümmt ausgebildet, daß sie die zu richtenden Saiten 4, 4', 5, 5' nur nahezu punktförmig berühren. Dadurch bekommt der Haltebereich 23, abgesehen von den Flachseiten 21, eine nahezu zylindrische Gestalt. Oberhalb des Haltebereiches 23 ist ein ellipsen- oder kreissegmentförmig gekrümmter Richtbereich 24 vorgesehen, in dem die zu richtenden Saiten 4, 4', 5, 5' in ihre Ausgangslage zurückgeschoben werden, bevor sie den Haltebereich 23 erreichen.

An jede Stelle des Richtbereiches 24 und an jeder Stelle der Querseite 22 ist eine Tangente anlegbar, die sich mit der Längsachse schneidet. In der in Fig. 2 dargestellten Ausführungsform ist diese Tangente erst am untersten Ende des Richtelementes 20 lotrecht zur Grundplatte 6. Obwohl also die Tangente im verbleibenden Teil des Fußes des Richtelementes 20 nicht exakt lotrecht, sondern nur nahezu lotrecht zur Grundplatte 6 verläuft, ist hier gleichwohl ein Haltebereich 23 ausgebildet, da sich die zu richtenden Saiten 4, 4', 5, 5' hier bereits im wesentlichen in ihrer ausgerichteten Position befinden.

In einer nicht dargestellten Ausführungsform schließt sich an den halbelliptisch oder halbkreisförmig ausgebildeten Richtbereich 24 ein Haltebereich 23 an, der im Bereich der Querseiten 22 nahezu zylindrisch ausgebildet ist. Dabei ist die in Richtung der Längsachse eben ausgeführte Querseite 22 nicht koaxial zu dieser, sondern um einen kleinen Winkel, beispielsweise 0,5 bis 5 Grad, geneigt. Diese Neigung erleichtert das herausnehmen der Richtvorrichtung 1 aus dem gerichteten Geflecht 2 nach vollendetem Richtvorgang.

Die Flachseiten 21 reichen höher als die Querseiten 22, so daß der Übergang zwischen Richt- 24 und Haltebereich 23 nur für sich gegenüberliegende Saiten 4, 4' bzw. 5, 5' auf gleicher Höhe liegt. Damit wird erreicht, daß die sich gegenübeliegenden Saitenpaare 4, 4' und 5, 5' nicht gleichzeitig, sondern im wesentlichen nacheinander gerichtet werden.

Während des Richtvorganges wird jedes Richtelement 20 in ein entsprechend passendes Fenster 25 eingeführt. Dann werden zwei sich gegenüberliegende Saiten 4, 4' bzw. 5, 5' vom Richtbereich 24 des Richtelements 20 erfaßt und in ihre Ausgangslage zurückgeschogen.

Dieser Richtvorgang läuft im wesentlichen in zwei Phasen ab: der Richtphase im Richtbereich 24 des Richtelements 20 und der Haltephase im Haltebereich 23 des Richtelements 20. Dabei werden die Saiten 4, 4' im Richtbereich 24 gerichtet und in den senkrecht zur Grundplatte 6 ausgerichteten Flachseiten 21 des Haltereich 23 des Richtelements 20 werden die Saiten 4, 4' nicht mehr gerichtet, sondern nur noch in ihrer Position gehalten, während nunmehr die Saiten 5, 5' von dem Richtbereich 24 ausgerichtet werden. Sobald die Saiten 5, 5' die Querseiten 22 erreicht haben, befinden auch sie sich im Haltebereich 23 des Richtelementes 20. Im Haltebereich 23 wird auf die Saiten 4, 4', 5, 5' keine nennenswerte Ausrichtkraft mehr ausgeübt, so daß man den Haltebereich 23 auch als Nullkraftzone bezeichnet.

Neben den Flachseiten 21 fungieren die nahezu senkrecht zur Grundplatte 6 ausgerichteten Querseiten 22 als Nullkraftzonen.

Die beiden parallel zueinander ausgerichteten Flachseiten 21 haben einen Abstand voneinander, der exakt dem Sollabstand der zu richtenden Saiten 4, 4' entspricht, während der größtmögliche Abstand der beiden Querseiten 22 voneinander dem Sollabstand der zu richtenden Saiten 5, 5' entspricht.

Die Figuren 4 und 5 zeigen eine zweite Ausführungsform eines Richtelementes 40. Das Richtelement 40 hat von jeder beliebigen Seite aus betrachtet eine halbelliptische Kontur und jeder beliebige, parallel zur Grundplatte 6 befindliche Querschnitt ist elliptisch ausgebildet, wobei das Längenverhältnis der Ellipsenachsen der verschiedenen Querschnitte zueinander nicht konstant sein braucht. Dabei vergrößert sich die Fläche der Querschnitte zum Fuß des Richtelementes 40 hin stetig.

In einer nicht dargestellten Ausführungsform sind die Querschnitte im oberen Bereich des Richtelementes 40, also nahe seinem freien Ende, kreisförmig ausgebildet und gehen nach unten hin nahtlos in Querschnitte mit elliptische Form über. Dabei vergrößert sich die Fläche der Querschnitte stetig.

Beim Richtelement 40 gemäß Fig. 4 und 5 entsprechen die Achsen der größtmöglichen Ellipse am Fuß des Richtelementes 40 den Sollabständen der zu richtenden Saiten 4, 4', 5, 5'. Das Richtelement 40 verfügt also wie das Richtelement 20 über einen nahtlosen Übergang vom Richtbereich 42 in den Haltebereich 43.

Die Figuren 6 und 7 zeigen zwei weitere Ausführungsformen erfindungsgemäßer Richtelemente 60 und 70, welche aus einem flachen Plättchen mit gerundeten Schmalseiten 61, 71 bestehen. Durch die gerundeten Schmalseiten 61, 71 weisen diese Richtelemente 60, 70 keinerlei scharfe Kanten auf, die die Saiten 4, 4', 5, 5' beschädigen könnten.

Das in Fig. 6 dargestellte Richtelement 60 weist eine elliptisch geformte Kontur auf, wohingegen das in Fig. 7 dargestellte Richtelement 70 einen halbkreisförmig ausgestalteten Richtbereich 72 und einen Haltebereich 73 mit senkrecht zur Grundplatte 6 ausgerichteten Schmalseiten 71 aufweist.

Bei beiden Richtelementen 60 und 70 geht ein gekrümmt geformter Richtbereich 62, 72 nahtlos in einen Haltebereich 63, 73 mit seinen zumindest nahezu zueinander parallelen Schmalseiten 61, 71 über.

Diese Ausführungsformen greifen die Saiten 4, 4', 5, 5' unmittelbar an ihren Kreuzpunkten 75 an und passen auf Fenster 25 verschiedener Größe, wie zu Figur 8 näher beschrieben werden wird.

In nicht dargestellten Ausführungsformen ist das Plättchen mit mittig angebrachten Stützstreben versehen. Es ist auch möglich, die Seiten des Plättchen leicht schräg anzuordnen, um die Richtvorrichtung 1 mit den Richtelementen 60, 70 einfacher herstellen zu können.

In anderen, nicht dargestellten Ausführungsformen schließt sich ein Halterand an den Haltebereich 23, 43, 63, 73 an und umläuft das gesamte Richtelement 20, 40, 60, 70. Er ist den Flachseiten 21 angepaßt.

Fig. 8 verdeutlicht, daß die Richtelemente 60, 70 gemäß Figuren 6 und 7 auf Fenster 25 verschiedener Abmaße passen. Diese Richtelemente 60, 70 werden in der Diagonale des jeweiligen Fensters 25 angeordnet und da die Fenster in etwa rechteckig ausgebildet sind, können Fenster 25 verschiedener Größen durchaus eine gleichlange Diagonale haben.

Bei Richtelementen 20, 40 gemäß den Figuren 2 bis 5, die die Saiten 4, 4', 5, 5' in einem gewissen Abstand vom jeweiligen Kreuzpunkt 75 angreifen, wird wie Fig. 9 verdeutlicht, die Saite 4, 4', 5, 5' zunächst im dem Bereich zwischen zwei Kreuzpunkten 75 gedehnt und ausgelenkt. Erst wenn die Dehnkraft größer als die Reibungskraft an den Kreuzungspunkten 75 ist, erfolgt ein Verschieben der Saiten 4, 4', 5, 5'.

Die Figuren 10 und 11 zeigen weitere Ausführungsformen der erfindungsgemäßen Richtvorrichtung.

Fig. 10 zeigt einen Ausschnitt einer in ein Geflecht 2 eingeführten Richtvorrichtung 85. Diese Richtvorrichtung 85 weist Richtelemente 20 gemäß den Figuren 2 und 3 auf. Dabei ist nur in jedem fünften Fenster 25 einer Reihe 7 und in jedem fünften Fenster einer Spalte 8 ein Richtelement 20 vorgesehen.

Fig. 11 zeigt einen Ausschnitt einer in ein Geflecht 2 eingeführten Richtvorrichtung 86. Diese Richtvorrichtung 86 weist Richtelemente 40 gemäß Fig. 6 auf. Dabei ist nur in jedem siebten Fenster 25 einer Reihe 7 und in jedem siebten Fenster einer Spalte 8 ein Richtelement 20 vorgesehen.

Die Richtvorrichtungen 1, 85, 86 werden aus Leichtmetall, Keramik, Acryl, Holz, einem harten Kunststoff oder einer Kombination eines oder mehrerer dieser Materialien hergestellt.

## Patentansprüche

1. Vorrichtung zum Ausrichten von Saiten (4, 4', 5, 5') eines Geflechtes (2) mit einer Grundplatte (6) und einer Anzahl von Richtelementen (60, 70), wobei das Richtelement (60, 70) als ein dünnes Plättchen ausgebildet ist, welches die Saiten (4, 4', 5, 5') nahe ihrem Kreuzpunkt (75) angreift, **dadurch gekennzeichnet**, daß das Richtelement (60, 70) gerundet ausgebildete Schmalseiten (61, 71) aufweist, daß die Schmalseiten (61, 71) einen ellipsen- oder kreissegmentförmig ausgebildeten Richtbereich (62, 72) zum Ausrichten der Saiten (4, 4', 5, 5') und einen Haltebereich (63, 73) zum Halten der bereits ausgerichteten Saiten (4, 4', 5, 5') aufweisen, wobei der Haltebereich (63, 73) zumindest nahezu senkrecht zur Grundplatte (6) angeordnete Schmalseiten (61, 71) aufweist, und wobei der Richtbereich (62, 72) nahtlos in den Haltebereich (63, 73) übergeht.

2. Vorrichtung zum Ausrichten von Saiten (4, 4', 5, 5') eines Geflechtes (2) mit einer Grundplatte (6) und einer Anzahl von Richtelementen (10, 20), wobei das Richtelement (10, 20) einen sich verjüngenden Richtbereich (24) zum Ausrichten der Saiten (4, 4', 5, 5') aufweist, der parallel zur Grundplatte (6) derart gekrümmt ausgebildet ist, daß das Richtelement (10, 20) die zu richtende Saite (4, 4', 5, 5') nahezu punktförmig berührt, sowie einen die mindestens eine Saite (4, 4', 5, 5') haltenden, nahezu senkrecht zur Grundplatte (6) ausgerichteten Haltebereich (23) mit zwei parallel zueinander angeordneten Flachseiten (21) aufweist, **dadurch gekennzeichnet**, daß der Richtbereich (24) senkrecht zur Grundplatte (6) ellipsen- oder kreissegmentförmig ausgebildet ist, daß der Haltebereich (23) zwei die Flachseiten (21) verbindenden Querseiten (22) aufweist, die derart gekrümmt ausgebildet sind, daß sie die zu richtenden Saiten (4, 4', 5, 5') nahezu punktförmig berühren, daß die Flachseiten (21) höher als die Querseiten (22) reichen, und daß der Richtbereich (24) nahtlos in die gekrümmt ausgebildete und nahezu senkrecht zur Grundplatte (6) angeordnete Querseite (22) übergeht.

3. Vorrichtung nach einem der Ansprüche 1 oder 2, dadurch gekennzeichnet, daß das Richtelement (10, 20, 60, 70) eine halbelliptische, halbkreisförmige oder spitzbogenförmige Kontur aufweist.

4. Vorrichtung zum Ausrichten von Saiten (4, 4', 5, 5') eines Geflechtes (2) mit einer Grundplatte (6) und einer Anzahl von in der Kontur halbelliptisch, halbkreisförmig oder spitzbogenförmig verjüngend ausgebildeten Richtelementen (40), dadurch gekennzeichnet, daß zumindest ein parallel zur Grundplatte (6) befindlicher Querschnitt des Richtelementes (40) eine im wesentlichen elliptische Form aufweist,

5. Vorrichtung nach Anspruch 4, dadurch gekennzeichnet, daß das Richtelement (40) in seinem oberen Abschnitt im Querschnitt kreisförmig und in seinem unteren Abschnitt im Querschnitt elliptisch ausgebildet ist.

6. Vorrichtung nach wenigstens einem der Ansprüche 4 oder 5, dadurch gekennzeichnet, daß der Grundriß des Richtelementes (40) als Ellipse ausgebildet ist, wobei die Achsen der Ellipse zumindest im wesentliche dem Sollabstand zweier sich gegenüberliegender, zu richtender Saiten (4, 4', 5, 5') entspricht.

7. Vorrichtung nach wenigstens einem der Ansprüche 4 bis 6, dadurch gekennzeichnet, daß der obere, im Querschnitt kreisförmige Abschnitt nahtlos in den unteren, im Querschnitt elliptischen Abschnitt übergeht.

8. Vorrichtung nach wenigstens einem der vorherigen Ansprüche, dadurch gekennzeichnet, daß jedes Richtelement (10, 20, 40, 60, 70) eine auf sein Fenster (25) zugeschnittene Größe aufweist.

9. Vorrichtung nach wenigstens einem der vorherigen Ansprüche, dadurch gekennzeichnet, daß die Richtelemente (10, 20, 40, 60, 70) derart auf der Grundplatte (6) angeordnet sind, daß sie in jedes zweite, fünfte oder siebte Fenster (25) einer Reihe (7) bzw. Spalte (8) eingreifen.

10. Vorrichtung nach wenigstens einem der vorherigen Ansprüche, dadurch gekennzeichnet, daß die Richtvorrichtung (1, 85, 86) sich über nahezu die gesamte Bespannungsfläche erstreckt.

11. Vorrichtung nach wenigstens einem der vorherigen Ansprüche, dadurch gekennzeichnet, daß die Richtvorrichtung (1, 85, 86) einstückig ausgeführt ist.

12. Vorrichtung nach wenigstens einem der vorherigen Ansprüche, dadurch gekennzeichnet, daß die die Grundplatte (6) in einem Randbereich um 5° bis 45°, vorzugsweise 15°, abgewinkelt ist.

13. Verfahren zum Ausrichten von Saiten (4, 4', 5, 5') eines Geflechtes (6) mit einer Richtvorrichtung (1, 85), insbesondere nach einem der Ansprüche 2 bis 12, bei dem die Richtvorrichtung (1, 85) zuerst mit seinen Richtelementen (10, 20, 40) in das Geflecht (2) hineingedrückt wird, **dadurch gekennzeichnet**, daß die Richtelemente (10, 20, 40) zunächst zwei sich gegenüberliegende erste Saiten (4, 4') erfassen und diese im wesentlichen in ihre ursprüngliche Position ausrichten, bevor die anderen beiden, sich gegenüberliegenden Saiten (5, 5') durch dasselbe Richtelement (10, 20, 40) erfaßt und ausgerichtet werden, wobei die beiden ersten Saiten (4, 4') im wesentlichen in ihrer Position gehalten werden während die anderen beiden Saiten (5, 5') ausgerichtet werden.

## Claims

1. Device for bringing into alignment the strings (4, 4', 5, 5') of an interlaced network (2) with a base plate (6) and a number of aligning elements (60, 70), whereas the aligning element (60, 70) is designed as a thin plate which catches hold of the strings (4, 4', 5, 5') near their intersection (75), **characterized in that** the aligning element (60, 70) has rounded short sides (61, 71), that the short sides (61, 71) comprise an elliptical or semi-circular aligning area (62, 72) for string (4, 4', 5, 5') alignment and a holding area (63, 73) for holding the already aligned strings (4, 4', 5, 5'), whereas the holding area (63, 73) comprises short sides (61, 71) arranged at least nearly perpendicularly to the base plate (6) and wheras the aligning area (62, 72) passes smoothly into the holding area (63, 73).

2. Device for bringing into alignment the strings (4, 4', 5, 5') of an interlaced network (2) with a base plate (6) and a number of aligning elements (10, 20), whereas the aligning element (10, 20) has a tapered aligning area (23) for aligning the strings (4, 4', 5, 5'), this aligning area (24) is bent parallely to the base plate (6) in such a way that the aligning element (10, 20) touches the string to be aligned (4, 4', 5, 5') nearly punctually, as well as a holding area with two parallely arranged flat sides (21) holding at least one string (4, 4', 5, 5'), **characterized in that** perpendicularly to the base plate (6), the aligning area (24) is designed elliptically or semi-circularly, that the holding area (23) has two transversal sides (22) connecting the flat sides (21), these transversal sides (22) being curved to touch the strings to be aligned (4, 4', 5, 5') nearly punctually, that the flat sides (21) are higher than the transversal sides (22) and that the aligning area (24) passes smoothly into the curved transversal side (22) arranged nearly perpendicularly to the base plate (6).

3. Device according to one of the claims 1 or 2, **characterized in that** the aligning element (10, 20, 60, 70) has a semi-elliptical, semi-circular or pointed-arch-shaped outline.

4. Device for aligning strings (4, 4', 5, 5') of an interlaced network (2) with a base plate (6) and a number of aligning elements (40) being shaped either semi-elliptical, semi-circular or of the shape of a tapered pointed arch, **characterized in that** at least a section of the aligning element (40) running parallely with the base plate (6) has essentially an elliptical shape.

5. Device according to claim 4, **characterized in that** the aligning element (40) has a circular section in its upper part and an elliptical section in its lower part.

6. Device according to at least one of the claims 4 or 5, **characterized in that** the outline of the aligning element (40) is elliptical, whereby the axes of the ellipse correspond to at least essentially the estimated spacing between two opposed strings (4, 4', 5, 5') to be aligned.

7. Device according to at least one of the claims 4 to 6, **characterized in that** the upper part, circular in section passes smoothly into the lower part, elliptical in section.

8. Device according to at least one of the above claims, **characterized in that** each aligning element (10, 20, 40, 60, 70) has a size corresponding to its window (25).

9. Device according to at least one of the above claims, **characterized in that** the aligning elements (10, 20, 40, 60, 70) are arranged onto the base plate (6) in such a way that they fit into every second, fifth or seventh window (25) of a row (7) or column (8), respectively.

10. Device according to at least one of the above claims, **characterized in that** the aligning device (1, 85, 86) covers nearly the entire stringing surface.

11. Device according to at least one of the above claims, **characterized in that** the aligning device (1, 85, 86) is made of one piece.

12. Device according to at least one of the above claims, **characterized in that** the base plate (6) is bent in a marginal area by 5° to 45°, preferrably by 15°.

13. Method for bringing into alignment the strings (4, 4', 5, 5') of an interlaced network (2) with an aligning device (1, 85), particularly according to one of the claims 2 to 12, the aligning device (1, 85) being first pressed into the interlaced network (2) with its aligning elements (10, 20, 40), **characterized in that** the aligning elements (10, 20, 40) catch first hold of two opposed first strings (4, 4') and align them essentially into their original position before catching and aligning the other two opposed strings (5, 5') by the same aligning element (10, 20, 40), whereas the two first strings (4, 4') are essentially maintained in their position while the other two strings (5, 5') are aligned.

## Revendications

1. Dispositif pour aligner les cordes (4, 4', 5, 5') d'un réseau (2) comprenant une plaque de base (6) et un nombre donné d'éléments d'alignement (60, 70), l'élément d'alignement (60, 70) étant conçu comme une fine plaquette attaquant les cordes (4, 4', 5, 5') à proximité de leur point d'intersection (75)
**caractérisé en ce que** l'élément d'alignement (60, 70) est pourvu de côtés latéraux arrondis (61, 71), les côtés latéraux (61, 71) d'une partie d'alignement (62, 72) elliptique ou en segment de cercle pour aligner les cordes (4, 4', 5, 5,) et d'une partie de retenue (63, 73) pour retenir les cordes (4, 4', 5, 5') déjà alignées, la partie de retenue (63. 73) ayant au moins des côtés latéraux (61, 71) placés presque perpendiculairement à la plaque de base (6), la partie d'alignement (62, 72) passant sans transition à la partie de retenue (63. 73).

2. Dispositif pour aligner les cordes (4, 4', 5, 5'9 d'un réseau (2) avec une plaque de base (6) et un nombre donné d'éléments d'alignement (10, 20), l'élément d'alignement (10, 20) ayant une partie d'alignement convergente (24) pour aligner les cordes (4, 4', 5, 5') et qui se courbe parallèlement à la plaque de base (6) de telle sorte que l'élément d'alignement (10, 20) touche presque ponctuellement la corde à aligner, ainsi qu'une partie de retenue (23) comportant deux côtés plats (21) placés parallèlement l'un par rapport à l'autre et retenant au moins une des cordes (4, 4', 5, 5'),
**caractérisé en ce que** la partie d'alignement (24) perpendiculaire à la plaque de base (6) est doté d'une forme elliptique ou en segment de cercle, que la partie de retenue (23) est pourvue de deux côtés transversaux (22) reliant les côtés latéraux (21) et ou en segment de cercle, que la partie de retenue (23) est pourvue de deux côtés transversaux (22) reliant les côtés latéraux (21) et courbés de sorte qu'ils touchent les cordes à aligner (4, 4', 5, 5') de façon presque ponctuelle, que les côtés latéraux (21) sont plus hauts que les côtés transversaux (22) et qu'un passage sans transition est prévu de la partie d'alignement (24) au côté transversal (22) courbé et presque perpendiculaire à la plaque de base (6).

3. Dispositif selon l'une des revendications 1 ou 2,
**caractérisé en ce que** l'élément d'alignement (10, 20, 60, 70) possède un contour semi-elliptique, semi-circulaire ou ogival.

4. Dispositif pour aligner les cordes (4, 4', 5, 5') d'un réseau (2) avec une plaque de base (6) et un nombre donné d'éléments d'alignement (40) convergents et au contour semi-elliptique, semi-circulaire ou ogival,
**caractérisé en ce que** au moins une section de l'élément d'alignement (40) se trouvant en parallèle avec la plaque de base (6) a une forme essentiellement elliptique.

5. Dispositif selon la revendication 4,
**caractérisé en ce que** l'élément d'alignement (40) a de préférence une section circulaire dans sa partie supérieure et une section elliptique dans sa partie inférieure.

6. Dispositif selon au moins une des revendications 4 ou 5,
**caractérisé en ce que** le plan horizontal de l'élément d'alignement (40) a la forme d'une ellipse, les axes de l'ellipse correspondant du moins en grande partie à l'écart que devraient avoir deux cordes opposées à aligner (4, 4', 5, 5').

7. Dispositif selon au moins l'une des revendications 4 à 6,
**caractérisé en ce que** la partie supérieure, de section circulaire passe sans transition à la partie inférieure de section elliptique.

8. Dispositif selon au moins l'une des revendications précédentes,
**caractérisé en ce que** les dimensions de chaque élément d'alignement (10, 20, 40, 60, 70) correspondent à la maille (25) à laquelle il est destiné.

9. Dispositif selon au moins l'une des revendications précédentes,
**caractérisé en ce que** les éléments d'alignement (10, 20, 40, 60, 70) sont placés sur la plaque de base (6) de façon à attaquer chaque deuxième, cinquième ou septième maille (25) d'une rangée (7) ou d'une colonne (8).

10. Dispositif selon au moins l'une des revendications précédentes,
**caractérisé en ce que** le dispositif d'alignement (1, 85, 86) s'étend sur presque toute la surface du réseau de cordes.

11. Dispositif selon au moins l'une des revendications précédentes,
**caractérisé en ce que** le dispositif d'alignement (1, 85, 86) est fabriqué d'une seule pièce.

12. Dispositif selon au moins l'une des revendications précédentes,
**caractérisé en ce que** la plaque de base (6) est rabattue dans une partie marginale selon un angle de 5° à 45°, de préférence de 15°.

13. Procédé pour aligner les cordes (4, 4', 5, 5') d'un réseau (2) équipé d'un dispositif d'alignement (1, 85), plus particulièrement selon l'une des revendications 2 à 12, selon lequel le dispositif d'alignement (1, 85) est d'abord inséré dans le réseau de cordes (2) avec ses éléments d'alignement (10, 20, 40),
**caractérisé en ce que** les éléments d'alignement (10, 20, 40) attaquent d'abord deux premières cordes opposées (4, 4') et les remettent essentiellement dans leur position originale avant que le même élément d'alignement (10, 20, 40) attaque et aligne les deux autres cordes opposées (5, 5'), les deux premières cordes (4, 4') étant essentiellement maintenues en position pendant l'alignement des deux autres cordes (5, 5').
